# FASCICULE DE BREVET EUROPEEN

(11) **EP 1 716 553 B1**
(45) Date de publication et mention de la délivrance du brevet: **15.08.2007**
(21) Numéro de dépôt: 04713097.6
(22) Date de dépôt: 20.02.2004
(51) Int. Cl.: G09F 9/33, G09F 9/307, G09F 21/02, G09F 13/22

(54) **STRUCTURES A DIMENSIONS VARIABLES POUR AFFICHEUR SOUPLE A LED**
STRUKTUREN MIT VARIABLEN ABMESSUNGEN FÜR FLEXIBLE LEDANZEIGEVORRICHTUNG
STRUCTURES WITH VARIABLE DIMENSIONS FOR A FLEXIBLE LED DISPLAY

(43) Date de publication de la demande: 02.11.2006
(73) Titulaire: FRANCE TELECOM, 75015 Paris (FR)
(72) Inventeur: DEFLIN, Emmanuel, F-38000 Grenoble (FR); MOUROT, Emeric, F-38000 Grenoble (FR); REMY, Michel, F-38400 Saint-Martin-d'Hères (FR)
(74) Mandataire: Hassine, Albert
(86) Numéro de dépôt international: PCT/FR2004/000398
(87) Numéro de publication internationale: WO 2005/091258

(56) Documents cités:
- WO-A-02/10809
- US-A- 4 709 307
- US-A- 5 575 554
- US-A1- 2001 036 082

## Description

La présente invention concerne le domaine des afficheurs souples et plus particulièrement les afficheurs souples intégrables dans des supports textiles, par exemple vestimentaires. On parle alors d'afficheurs "pliables". Les applications concernent entre autres les secteurs de la publicité, de la sécurité, de la signalétique, de la décoration, des loisirs ou encore des manifestations à caractère événementiel. Elles portent notamment sur la diffusion d'informations visuelles sur les vêtements d'une personne, et permettent que ces informations soient perçues par les personnes situées dans un voisinage immédiat de l'afficheur.

Les technologies actuelles d'afficheurs souples présentent de gros inconvénients, qui empêchent leur intégration dans les supports textiles. Ces inconvénients sont par exemple une rigidité trop importante de l'afficheur, des caractéristiques d'encombrement, de rigidité due à l'intégration de systèmes électroniques « hardware » dans du textile. La consommation électrique requise, le poids et l'impossibilité de personnaliser l'esthétique de l'écran en fonction du support textile cible peuvent également être incompatibles avec le type d'application souhaitée. La réalisation peut être également difficile et donc coûteuse.

Le document US 5 575 554, qui est considéré comme étant le état de technique le plus proche, décrit un afficheur souple comportant des sources lumineuses discrètes, où les sources lumineuses discrètes peuvent être reparties sur des bandes souples reliés en série ou réparties en disposition matricielle sur un circuit imprimé souple.

Un but de la présente invention est de proposer un afficheur souple qui soit moins affecté par les limitations ci-dessus, et notamment d'optimiser la souplesse et l'aspect déformable de l'afficheur, et de proposer des solutions techniques permettant plusieurs configurations possibles d'écran.

L'invention propose un afficheur souple selon la revendication 1 comportant :
- une matrice d'affichage comportant des sources lumineuses discrètes fixées de façon espacée sur la matrice et réparties sur au moins deux bandes souples sensiblement parallèles incluses dans la matrice et, des conducteurs électriques pour chacune des bandes souples reliant les sources lumineuses discrètes d'une même bande souple en série, les bandes souples parallèles étant séparées par des fentes,
- des unités de commande et d'alimentation des sources lumineuses discrètes, et
- un circuit souple comportant des pistes conductrices reliant les unités de commandes et d'alimentation aux conducteurs électriques de chaque bande.

Un afficheur selon l'invention présente des caractéristiques de souplesse ou de froissabilité élevées, puisqu'il est conçu à partir de bandes souples parallèles séparées par des fentes renforçant la souplesse globale de l'afficheur. L'utilisation de plusieurs bandes permet par ailleurs une longueur de bande souple plus adaptée à la taille de la matrice et de limiter les déperditions de signal de commande et d'alimentation.

Avantageusement, les unités de commande et d'alimentation électriques comprennent des moyens d'adressage en série des sources lumineuses discrètes, via les pistes conductrices du circuit souple et les conducteurs électriques de chaque bande souple. Au moins une unité de commande pourra être par exemple disposée dans un angle de l'afficheur souple ainsi réalisé.

Dans un mode de réalisation préféré, chaque bande souple comporte une pluralité de fils ou de pistes électriques sensiblement parallèles et les sources lumineuses discrètes comportent au moins deux électrodes de commande et d'alimentation soudées à chacun des fils ou pistes électriques.

Dans un autre mode de réalisation préféré, les bandes souples parallèles sont constituées d'un film polymère souple du type polyimide ou PVC. Il est par exemple réalisé en le matériau connu sous la marque "Kapton". Chaque bande souple peut alors comporter des pistes ou des fils électriquement conducteurs sur lesquelles sont soudées les sources lumineuses discrètes.

Dans un autre mode de réalisation préféré, chaque bande souple est constituée d'un tissu et comporte des fils tissés incluant des fils électriquement conducteurs servant à transmettre les signaux de commande et d'alimentation. Les sources lumineuses discrètes peuvent être alors soudées sur les fils conducteurs. Une telle bande souple de tissu peut donc être réalisée à l'aide d'outils connus dans le domaine du textile.

Chaque bande souple permet ainsi d'acheminer un signal de commande et d'alimentation depuis les unités de commande et d'alimentation jusqu'aux sources électroluminescentes.

Avantageusement, les sources lumineuses discrètes comprennent des diodes électroluminescentes (LED ou "Light Emitting Diode").

Suivant un deuxième aspect, l'invention propose une structure textile comportant un afficheur selon l'invention. De par la nature de l'afficheur, l'intégration de ce dernier dans la structure textile peut se faire à l'aide d'outils d'intégration textile classique (couture, thermosoudure...).

D'autres caractéristiques et avantages de l'invention apparaîtront encore à la lecture de la description qui va suivre. Celle-ci est purement illustrative et doit être lue en regard des dessins annexés sur lesquels :
- la figure 1 présente une bande souple destinée à un afficheur souple selon l'invention ;
- la figure 2 présente un afficheur souple selon l'invention dans un premier mode de réalisation ;
- la figure 3 présente un afficheur souple selon l'invention dans un second mode de réalisation ;
- la figure 4 présente un afficheur souple selon l'invention dans un troisième mode de réalisation ;
- la figure 5 présente un afficheur selon l'invention comportant un élément diffusant et un élément de couverture ;
- la figure 6 est une coupe transversale de l'afficheur de la figure 6 ;
- la figure 7 représente une structure textile selon l'invention.

La figure 1 représente une bande souple 1 destinée à un afficheur souple selon l'invention, comportant un support souple 2 et des conducteurs électriques 3 et 4.

Dans un premier mode de réalisation de la bande souple 1, le support souple 2 peut être un film polymère souple du type polyimide ou PVC, il est par exemple réalisé en le matériau connu sous la marque "Kapton". Dans ce cas, les conducteurs électriques 3 et 4 peuvent être des pistes métalliques conductrices réalisées sur le support souple 2, par exemple par dépôt puis gravure sélective. Les conducteurs électriques peuvent également être des fils conducteurs contenus dans le support souple 2. Ils peuvent être en cuivre, en cuivre étamé, en cuivre argenté, ou en cuivre doré, et être gainés par une résine polymère (par exemple polyester) qui les isole électriquement entre eux.

Dans un deuxième mode de réalisation de la bande souple 1, le support souple 2 est réalisée à partir de fils tissés. Parmi ces fils figurent des fils électriquement conducteurs 3 et 4 tissés en mélange avec d'autres fils textiles. Le support 2 est tissé par exemple selon une armure de type toile, avec un maillage suffisamment lâche (ajouré) pour pouvoir laisser apparents par segments les fils conducteurs. Les fils employés ont un titrage (ou une finesse) suffisamment élevé pour conférer au tissu un bon état de surface, suffisant pour pouvoir servir de support à la soudure en utilisant des outils de soudure sur circuits imprimés classiques (rugosité inférieure à 0,15mm). Les fils textiles sont par exemple isolants sur le plan électrique et résistant aux contraintes physiques, notamment de températures imposées par la soudure. Ils sont par exemple en coton, polyester ou polyamide. Les fils conducteurs 3 et 4 sont de même nature que ceux décrits précédemment.

La bande souple de la figure 1 peut être réalisé en continu de manière à disposer d'une bande de grande longueur, qui sera découpée en bande plus courte selon les besoins et la taille de l'afficheur souple que l'on désire constituer. Elle peut aussi, dans le cas de la bande souple en film polymère être réalisée directement sur un circuit souple qui peut comprendre dans ce cas plusieurs bandes souples parallèles comme expliqué par la suite dans l'un des modes de réalisation selon l'invention.

Dans la suite de l'exposé, les modes de réalisation présentés comporteront indifféremment, sauf précision contraire, les bandes souples en film polymère ou tissées.

Dans l'exemple de la figure 1, les pistes ou fils conducteurs sont au nombre de quatre. Des sources lumineuses discrètes 10 sont réparties de façon espacée sur le support souple 2 et connectées à ces pistes ou fils conducteurs 3 et 4. Les sources lumineuses 10 sont des modules électroniques directement adressables en série comportant par exemple une LED de type CMS ("Composant Monté en Surface"), un registre à décalage et un amplificateur. Ces modules sont nommés modules LED ci-après. Chaque module LED 10 comporte deux électrodes 11 d'alimentation en énergie et plusieurs électrodes 12 de données (ou électrodes de commande), par exemple deux, pour définir la valeur d'intensité à conférer à chaque LED. Dans l'exemple de la figure 1, les pistes ou fils conducteurs 3 sont destinés à l'alimentation des modules LED et connectés aux électrodes d'alimentation 11, les pistes ou fils conducteurs 4 sont destinés à l'acheminement du signal de commande des modules LED et sont connectés aux électrodes de commande 12.

Les électrodes des modules LED sont soudées sur les pistes ou fils conducteurs 3 et 4. La soudure doit être suffisamment courte pour ne pas dégrader le support souple 2. Par exemple, dans le cas de l'utilisation de fils électriques, les soudures des électrodes 11, 12 sur les fils conducteurs 3 et 4 sont faites dans un laps de temps très court et à une température suffisante pour pouvoir très rapidement débarrasser les fils électriques de leur protection isolante, qui fond sous la chaleur, et souder ces fils, sans toutefois détériorer le reste de la bande souple.

Les afficheurs souples de la présente invention sont donc constitués à partir de ces bandes souples disposées parallèlement. Les modules LED peuvent être soudés directement sur les bandes souples avant constitution de l'afficheur, ou bien soudées ultérieurement, une fois les bandes en place pour former l'afficheur.

La figure 2 représente un premier mode de réalisation d'un afficheur souple 50 selon l'invention. Dans cet exemple, quatre bandes souples 30 sont utilisées. Chaque bande souple 30 comporte quatre modules LED 40 formant chacun un pixel. L'ensemble forme un écran ou matrice d'affichage. L'afficheur souple représenté comprend donc un écran ou matrice d'affichage de 4x4 pixels.

Les bandes souples sont découpées selon la longueur souhaitée pour l'afficheur souple, puis positionnées parallèlement et ensuite soudées une à une à un circuit souple périphérique 60. Le circuit souple 60 est un support du type film polymère souple (polyimide ou PVC, par exemple), appelé encore couramment circuit flexible ou « flex ». Il comprend des pistes 22 reliant un ou plusieurs unités de commande et d'alimentation 20 aux bandes souples 30, via les points de soudure 21. Le circuit souple 60 présente préférablement une surface supérieure à l'écran de manière à pouvoir placer les pistes 22 et les unités de commandes et d'alimentation 20 sur le pourtour du circuit souple 60, et donc en périphérie de l'écran.

Dans l'exemple de la figure 2, les unités de commande et d'alimentation 20 des modules LED 40 se présentent sous la forme de deux boîtiers de commande 20 commandant et alimentant plusieurs pistes 22, dans le cas présent au nombre de quatre (deux d'alimentation et deux de données). Cet ensemble de quatre pistes 22 relaye les quatre signaux correspondants aux différentes pistes ou fils conducteurs 31 des bandes souples 30 via les différents points de soudure 21. Les modules LED sont pilotés en série par les boîtiers de commande 20.

Chaque bande souple 30 est retenue via les points de soudure 21 sur le circuit souple 60. Elles sont séparées entre elles par des espaces libres ou fentes 65 à travers lesquelles on peut apercevoir le circuit souple 60 sur toute la longueur des bandes. Ceci permet un gain en souplesse de l'afficheur souple 50. Ces mêmes fentes peuvent également être découpées sur le circuit souple 60 au regard de chaque fente 65. Par ailleurs, en plus des points de soudure 21, les bandes peuvent également être collées sur le circuit souple 60 pour renforcer la cohésion de l'écran.

La densité de pixel de l'afficheur souple ou de la matrice selon ce mode de réalisation, c'est-à-dire le nombre de modules LED ou pixels par unité de surface, est le même que celui de chaque bande souple 30.

La figure 3 illustre un deuxième mode de réalisation de l'afficheur selon l'invention. Seules les principales différences entre les modes de réalisation de les figures 2 et 3 vont être détaillées ci-dessous. Sur les figures, des références identiques désignent des éléments similaires.

L'écran peut être réalisé d'un seul tenant indépendamment du circuit souple 60. Les bandes souples 30 sont produites en continu de manière à être solidaires les unes des autres. On détermine par exemple le nombre de pixels nécessaires dans la direction Y de la figure 3, ce qui correspond à autant de bandes souples 30, et elles sont fabriquées alors dans la direction X en continu, comme pour le cas de la bande souple simple exposé plus tôt. Les bandes ainsi produites partagent un même support qui est ensuite découpé en fonction de la longueur nécessaire pour l'écran dans la direction X.

L'écran ainsi réalisé est ensuite soudé sur le circuit souple au niveau des points de soudure 21 afin de relier les modules LED 40 aux unités de commande et d'alimentation 20 via les pistes conductrices 22. L'afficheur souple ainsi réalisé est ajouré au niveau des fentes 66 de la figure 3 afin d'augmenter la souplesse de l'afficheur ainsi obtenu. Les fentes peuvent être plus ou moins longues, jusqu'à atteindre la longueur des bandes souples (direction X). La cohésion de l'ensemble peut être renforcée en collant la surface arrière de l'écran sur le circuit souple 60.

Ce mode de réalisation présente une complexité mécanique moindre et une meilleure cohérence que le premier mode de réalisation de la figure 2.

Dans un autre de mode de réalisation selon l'invention, également illustré par la figure 3, les bandes sont directement formées sur le circuit souple 60, plutôt que d'être réalisées à partir de bandes souples tissées ou en film polymère distinctes du circuit souple 60. Les pistes conductrices 22 et 31 sont réalisées par exemple par dépôt puis gravure sélective directement sur le circuit souple 60. Les points de soudure 21 ne sont alors plus nécessaires. Les fentes 66 sont ajourées directement sur le circuit souple 60.

La densité de pixels de l'afficheur souple ou de la matrice selon les deux modes de réalisation illustrés par la figure 3 est identique à celle du premier mode de réalisation de la figure 2.

La figure 4 présente un autre mode de réalisation selon l'invention. Seules les principales différences avec les modes de réalisation vont être détaillées ci-dessous. Sur les figures, des références identiques désignent des éléments similaires.

Les bandes souples parallèles 30 s'étendent selon une direction de trame (dans la direction X de la figure 4) et des bandes souples supplémentaires 35 sont tissées sur les bandes souples 30 dans une direction de chaîne (direction Y de la figure 4) perpendiculaire à la direction de trame des bandes souples 30, de manière à présenter un motif en alternance (selon le principe « 1 sur 2 »). Chaque section de bande souple non recouverte comporte un module LED 40. Derrière chaque module LED ou pixel d'une bande donnée, on trouve une section de bande souple dépourvue de module LED.

Si la densité de l'écran ainsi obtenu est égale à celle des autres modes de réalisation, la densité par bande souple est deux fois moins importante. Ce mode de réalisation nécessite une étape supplémentaire de tissage de l'écran, à la main ou avec une machine adaptée.

L'écran est ensuite soudé sur le circuit souple 60 via les points de soudure 21 afin de relier les pistes 22 aux unités de commande et d'alimentation 20. Dans l'exemple de la figure 4, le nombre d'unités de commande et d'alimentation 20 est de quatre, et le circuit souple 60 nécessite deux fois plus de pistes conductrices 22 que pour les modes de réalisation précédents. L'écran peut être collé sur le circuit souple 60 pour renforcer la cohérence mécanique de l'afficheur souple 50.

Un circuit ainsi réalisé présente une grande souplesse grâce au tissage qui ménage des fentes 67 entre les bandes souples d'une même direction (direction de trame X ou de chaîne Y) et dans laquelle est introduite une bande souple de la direction perpendiculaire.

Par ailleurs, la cohésion mécanique d'un afficheur selon l'invention peut être renforcée en déposant différentes couches textiles qui viendront en renfort de l'écran.

La suite de l'exposé concerne l'adjonction d'un élément diffusant à un afficheur selon l'invention afin d'améliorer la qualité des images diffusées par l'écran.

La figure 5 présente un afficheur 122 selon l'invention, comportant par exemple un afficheur 101 d'un type similaire à l'afficheur représenté aux figures 2 à 4, comportant un écran ou matrice d'affichage 102. Une matrice de 7x5 modules LED 106 espacés l'un de l'autre est soudée sur des pistes ou fils conducteurs transmettant les signaux de commande et d'alimentation des modules LED depuis au moins une unité de commande et d'alimentation. Cette dernière ainsi que les pistes ou fils conducteurs ne sont pas représentés sur la figure 5.

L'afficheur 122 comprend en outre un élément diffusant 123 recouvrant les modules LED 106 de façon à diffuser la lumière provenant de deux LED adjacentes pour produire un affichage lumineux sensiblement continu sur une face 123a de l'élément diffusant 123 opposée aux LED. L'afficheur 101 et l'élément diffusant 123 sont représentés de façon non complètement superposée dans le seul but de pourvoir mettre en évidence la contribution de chacun des composants pris unitairement.

Cet élément diffusant 123 accroît la visibilité de chaque LED en démultipliant sa surface d'émission au-delà de la surface d'émission de la LED. Il réalise une jointure continue artificielle de deux LED adjacentes allumées sur la face 123a.

Avantageusement, l'afficheur souple 122 comprend en outre un élément de couverture non-diffusant 124 (représenté de façon non superposée comme pour l'élément diffusant 123) pour apporter un habillage spécifique à l'afficheur 122, par l'intermédiaire de matières textiles, de couleurs et de motifs de tissage ou de tricotage variés, qui facilite ainsi l'intégration dans un support textile. Cet élément de couverture 124 apporte en outre de nouvelles propriétés physiques à l'afficheur 101 par exemple d'étanchéité ou de résistances aux chocs.

A noter que l'élément diffusant 123 pourrait lui-même intégrer les caractéristiques présentées ici par l'élément de couverture 124.

L'élément diffusant 123 est souple et peut être une mousse, un tissu ou une structure en maille. L'élément diffusant 123 et l'élément de couverture 124 sont par exemple assemblés par contre-collage.

L'un des avantages d'un afficheur avec un élément diffusant est de permettre la réalisation d'un affichage de dimensions importantes, possédant une très bonne lisibilité, en utilisant un nombre limité de LED par unité de surface. En effet, il permet d'espacer les sources lumineuses (ce qui a pour but de fournir un écran très souple), la jointure entre les points lumineux étant réalisée par l'élément diffusant. Parmi les avantages de l'afficheur 122 selon l'invention, il figure également une réalisation aisée et une puissance de fonctionnement proportionnelle limitée, car proportionnelle au nombre de sources lumineuses.

La figure 6 est une coupe transversale de l'afficheur de la figure 5, au niveau de la dernière ligne en bas de l'afficheur 122.

L'élément diffusant 123 représenté sur la figure 6 peut être constitué d'un matériau de type mousse. Il permet de positionner l'élément de couverture 124 à distance souhaitée des LED 106. La surface de la tâche lumineuse ou pixel visible depuis l'afficheur 122 selon l'invention considéré, sera donc fonction de l'angle du cône d'émission α d'une LED 106, de l'épaisseur d de l'élément diffusant 123, ainsi que de l'écartement e entre les LED 106. Les LED 106 sont par ailleurs noyées dans une résine souple 128, qui permet à l'afficheur 101 de résister aux contraintes mécaniques liées à la flexion.

Il existe de nombreux autres modes de réalisation possibles de l'afficheur 122 selon l'invention, en fonction notamment du type d'élément diffusant 123 choisi.

Par exemple, la lumière émise par les LED 106 peut être diffusée et diffractée à l'intérieur d'un élément diffusant constitué de cellules encapsulantes transparentes, avant d'être projetée sur l'élément de couverture 124. Ces cellules peuvent avantageusement ne pas être solidaires entre elles, et l'élément de couverture 124 ne pas être solidaire des cellules, ce qui garantit un maximum de flexibilité à l'afficheur.

Dans un autre mode de réalisation d'un afficheur selon l'invention avec écran diffusant, la lumière émise par les LED est diffusée directement dans un élément diffusant assurant en outre les fonctions d'élément de couverture réalisé en un matériau présentant des caractéristiques spécifiques de conduction de la lumière, soit par la nature du matériau employé (polyester, polyamide..), soit par - ou en combinaison avec - sa mise en oeuvre (tissu, structure maille, non-tissé, mousse...).

L'un des principaux avantages d'un afficheur selon l'invention est de pouvoir adapter les éléments le constituant en fonction de l'effet recherché ou des contraintes de souplesses notamment imposées.

En effet, selon le choix notamment de l'élément diffusant, on peut générer à la surface de l'afficheur 122 des pixels plus ou moins grands, et donc utiliser plus ou moins de sources lumineuses, à définition d'image égale. On peut ainsi adapter la souplesse de l'afficheur, qui dépend notamment du nombre de sources lumineuses, en fonction de la souplesse souhaitée.

Le support en tissu garni des sources lumineuses, un élément diffusant et éventuellement un élément de couverture peuvent être assemblés par collage.

Dans un autre mode de réalisation, le support souple et l'élément diffusant peuvent être collés, l'élément de couverture étant simplement posé sur l'élément diffusant, afin de permettre le glissement de l'un sur l'autre. Cet effet de glissement présente l'avantage de diminuer la résistance à la flexion de l'ensemble de l'afficheur.

Dans un autre mode de réalisation, l'élément diffusant et l'élément de couverture peuvent être assemblés par collage ou couture, puis peuvent être posés sur le support garni de sources lumineuses avec dans ce cas encore, une possibilité de glissement.

Cet assemblage devra garantir un parfait maintien en contact des différentes composantes de l'afficheur : support garni de sources lumineuses, élément diffusant et élément de couverture pour pouvoir assurer une taille ainsi qu'une visibilité homogène des pixels à la surface de l'écran.

Un autre aspect de l'invention se rapporte à une structure textile comportant un afficheur selon le premier aspect de l'invention. L'afficheur peut être assemblé, définitivement ou non, au reste de la structure textile de différentes manières ; au moyen de systèmes de mercerie classiques comme des fermetures éclair, des bandes souples Velcro, des boutons pression ou encore par couture. Dans un autre mode de réalisation, l'afficheur ou certains des éléments le constituant (par exemple le seul support en tissu garni de sources lumineuses, ou encore ce dernier recouvert d'un 'élément diffusant et/ou d'un élément de couverture), peut également être inséré dans une poche adéquate par l'intermédiaire d'une ouverture. Cette poche peut avoir une simple fonction de maintien avec transparence, ou inclure en outre, comme détaillé plus loin, un élément diffusant et/ou un élément de couverture. Cette poche peut en particulier permettre de retirer l'afficheur de la structure textile.

Comme indiqué ci-dessus, un élément diffusant et/ou un élément de couverture peuvent être confectionnés dans la structure textile elle-même. Ils peuvent, par exemple faire partie d'une poche de maintien, comme évoqué plus haut et comme représenté en figure 7. Une chemise 125 présente une poche 126. Une pièce supérieure 127 de la poche 126, de forme sensiblement rectangulaire est constituée d'un élément diffusant et d'un élément de couverture par exemple cousus ensemble, l'élément de couverture étant disposé de façon à recouvrir la face de l'élément diffusant opposée aux LED, une fois l'afficheur introduit dans la poche comme indiqué ci-dessous. La périphérie de cette pièce supérieure est cousue, à l'exception d'un des côtés, sur le reste de la structure textile, en délimitant ainsi, sur le reste de la structure textile, une pièce inférieure de la poche, et un logement entre la pièce inférieure et la pièce supérieure de dimensions permettant d'y loger un afficheur 101 par exemple comme l'afficheur décrit sur les figures 2 à 4. Ce support peut être inséré par glissement dans la poche 126 comme représenté sur la figure 7. La poche est pourvue d'un système de fermeture 31, par exemple une fermeture-éclair 31.

L'élément de couverture sur la pièce supérieure 127 peut être adapté pour ne pas présenter de démarcation visible par rapport au reste de la surface de la chemise 125 lorsque l'afficheur est éteint.

Les différentes possibilités d'assemblage entre le support en tissu garni de LED, un élément diffusant et un élément de couverture présentées dans le cas de l'afficheur selon l'invention sont bien entendu applicables dans le cas de la structure textile selon l'invention.

Ainsi un afficheur selon l'invention présente de nombreux avantages notamment en terme de souplesse grâce à la relative liberté dont on dispose sur le nombre de sources lumineuses à utiliser, de qualité d'affichage de par une pixellisation rendue continue grâce à l'emploi d'un élément diffusant, d'encombrement, de poids et de simplicité de réalisation. Il permet la réalisation de structure textile communicante, garantissant à la fois un affichage de qualité, et un confort de port.

## Revendications

1. Afficheur souple (50) comportant une matrice d'affichage comportant des sources lumineuses discrètes (10, 40) fixées de façon espacée sur ladite matrice et réparties sur au moins deux bandes souples (1, 30) sensiblement parallèles incluses dans ladite matrice et, des conducteurs électriques (3, 4, 31) pour chacune desdites bandes souples reliant les sources lumineuses discrètes d'une même bande souple en série, les bandes souples parallèles étant séparées par des fentes (65, 66,67).

2. Afficheur souple selon la revendication 1 comportant des unités de commande et d'alimentation (20) des sources lumineuses discrètes (10, 40).

3. Afficheur souple selon la revendication 2, dans lequel les unités de commande et d'alimentation électriques comprennent des moyens d'adressage en série des sources lumineuses discrètes.

4. Afficheur souple selon l'une des revendications 1 à 3, dans lequel les conducteurs électriques de chacune desdites bandes souples comportent une pluralité de fils ou de pistes électriques (3, 4, 31) sensiblement parallèles, et dans lequel les sources lumineuses discrètes comportent au moins deux électrodes (11,12) de commande et d'alimentation soudées à chacun des fils ou pistes électriques desdits conducteurs électriques.

5. Afficheur souple selon l'une des revendications 1 à 4, dans lequel chacune des bandes souples parallèles est constituée d'un substrat ou film polymère incluant lesdits conducteurs électriques sous forme de pistes (3, 4, 31) auxquelles sont reliés les sources lumineuses discrètes.

6. Afficheur souple selon l'une des revendications 1 à 4, dans lequel chacune des bandes souples parallèles est constituée d'un support en tissu comportant des fils tissées incluant lesdits conducteurs électriques sous forme de fils électriquement conducteurs (3, 4, 31).

7. Afficheur souple selon l'une des revendications précédentes, dans lequel un circuit souple (60) comportant des pistes conductrices (22) relie les unités de commandes et d'alimentation aux conducteurs électriques de chaque bande.

8. Afficheur souple selon la revendication précédente, dans lequel les bandes souples sont soudées parallèlement les unes aux autres sur les pistes conductrices du circuit souple pour former ladite matrice.

9. Afficheur souple selon l'une des revendications 1 à 7, dans lequel les bandes souples sensiblement parallèles sont réalisées sur un support unique de façon à être solidaire les unes des autres et former ladite matrice, ledit support unique étant ensuite percé de fentes (66) entre chaque bande.

10. Afficheur souple selon la revendication précédente, dans lequel le circuit souple constitue ledit support unique dans lequel les bandes souples parallèles sont réalisées.

11. Afficheur souple selon l'une des revendications 1 à 7, dans lequel les bandes souples parallèles constituent une direction de trame et des bandes souples supplémentaires (35) sont tissées sur lesdites bandes souples parallèles dans une direction de chaîne normale à la direction de trame desdites bandes souples parallèles, de manière à présenter un motif en alternance, chaque section de bande souple non recouverte étant destinée à recevoir une source lumineuse discrète.

12. Afficheur souple selon l'une quelconque des revendications précédentes comportant un élément diffusant recouvrant les sources lumineuses de façon à diffuser la lumière provenant de deux sources lumineuses discrètes adjacentes pour produire un affichage lumineux sensiblement continu sur une face (123a) de l'élément diffusant (123) opposée aux sources lumineuses (10, 40, 106).

13. Structure textile (125) comportant un afficheur souple (50) selon l'une des revendications précédentes.

14. Structure textile (125) selon la revendication 13 présentant une poche (126) pourvue d'une pièce inférieure et d'une pièce supérieure (127) laissant passer la lumière, entre lesquelles sont maintenus l'afficheur souple (50).

## Claims

1. Flexible display (50) comprising a display matrix comprising discrete luminous sources (10,40) fixed spaced apart on the said matrix and distributed over at least two substantially parallel flexible bands (1,30) included in the said matrix and, electrical conductors (3,4,31) for each of the said flexible bands connecting the discrete luminous sources of one and the same flexible band in series, the parallel flexible bands being separated by slots (65,66,67).

2. Flexible display according to Claim 1 comprising control and supply units (20) for the discrete luminous sources (10,40).

3. Flexible display according to Claim 2, in which the control and supply electrical units comprise serial addressing means for the discrete luminous sources.

4. Flexible display according to one of Claims 1 to 3, in which the electrical conductors of each of the said flexible bands comprise a plurality of substantially parallel electrical wires or tracks (3,4,31), and in which the discrete luminous sources comprise at least two control and supply electrodes (11,12) soldered to each of the electrical wires or tracks of the said electrical conductors.

5. Flexible display according to one of Claims 1 to 4, in which each of the parallel flexible bands consists of a polymer substrate or film that includes the said electrical conductors in the form of tracks (3,4,31) to which the discrete luminous sources are connected.

6. Flexible display according to one of Claims 1 to 4, in which each of the parallel flexible bands consists of a support made of fabric comprising woven threads that include the said electrical conductors in the form of electrically conducting wires (3,4,31).

7. Flexible display according to one of the preceding claims, in which a flexible circuit (60) comprising conducting tracks (22) connects the control and supply units to the electrical conductors of each band.

8. Flexible display according to the preceding claim, in which the flexible bands are soldered in parallel to one another on the conducting tracks of the flexible circuit to form the said matrix.

9. Flexible display according to one of Claims 1 to 7, in which the substantially parallel flexible bands are made on a single support so as to be integral with one another and to form the said matrix, the said single support thereafter being drilled with slots (66) between each band.

10. Flexible display according to the preceding claim, in which the flexible circuit constitutes the said single support in which the parallel flexible bands are made.

11. Flexible display according to one of Claims 1 to 7, in which the parallel flexible bands constitute a weft direction and additional flexible bands (35) are woven on the said parallel flexible bands in a warp direction normal to the weft direction of the said parallel flexible bands, so as to exhibit an alternating pattern, each non-covered flexible band section being intended to receive a discrete luminous source.

12. Flexible display according to any one of the preceding claims comprising a diffusing element that covers the luminous sources such as to diffuse the light coming from two adjacent discrete luminous sources so as to produce a substantially continuous luminous display on a face (123a) of the diffusing element (123) pointing away from the luminous sources (10, 40, 106) .

13. Textile structure (125) comprising a flexible display (50) according to one of the preceding claims.

14. Textile structure (125) according to Claim 13 exhibiting a pocket (126) provided with a lower piece and with an upper piece (127) allowing light through, between which the flexible display (50) is held.

## Patentansprüche

1. Flexible Anzeige (50), aufweisend eine Anzeigematrix, die diskrete Lichtquellen (10, 40) aufweist, die mit Abstand voneinander auf der Matrix befestigt sind und auf mindestens zwei flexiblen Bändern (1, 30), die im Wesentlichen parallel verlaufen und die in der Matrix enthalten sind, verteilt sind, und elektrische Leiter (3, 4, 31) für jedes der flexiblen Bänder, die die diskreten Lichtquellen ein- und desselben flexiblen Bandes hintereinander verbinden, wobei die parallelen flexiblen Bänder durch Schlitze (65, 66, 67) getrennt sind.

2. Flexible Anzeige nach Anspruch 1, aufweisend Steuer- und Versorgungseinheiten (20) der diskreten Lichtquellen (10, 40).

3. Flexible Anzeige nach Anspruch 2, bei der die Steuer- und Stromversorgungseinheiten Mittel zur serienmäßigen Adressierung der diskreten Lichtquellen aufweisen.

4. Flexible Anzeige nach einem der Ansprüche 1 bis 3, bei der die elektrischen Leiter jedes der flexiblen Bänder mehrere, im Wesentlichen parallele elektrische Drähte oder Bahnen (3, 4, 31) aufweisen, und bei der die diskreten Lichtquellen mindestens zwei Steuer- und Versorgungselektroden (11, 12) aufweisen, die mit den einzelnen elektrischen Drähten oder Bahnen der elektrischen Leiter verschweißt sind.

5. Flexible Anzeige nach einem der Ansprüche 1 bis 4, bei der jedes der parallelen flexiblen Bänder aus einem Substrat oder Polymerfilm gebildet ist, der die elektrischen Leiter in Form von Bahnen (3, 4, 31) aufweist, mit denen die diskreten Lichtquellen verbunden sind.

6. Flexible Anzeige nach einem der Ansprüche 1 bis 4, bei der jedes der parallelen flexiblen Bänder aus einem Träger aus Stoff besteht, der gewebte Fäden aufweist, die die elektrischen Leiter in Form von elektrisch leitenden Drähten (3, 4, 31) aufweisen.

7. Flexible Anzeige nach einem der vorhergehenden Ansprüche, bei der eine flexible Schaltung (60), die leitende Bahnen (22) aufweist, die Steuer- und Versorgungseinheiten mit den elektrischen Leitern jedes Bandes verbindet.

8. Flexible Anzeige nach dem vorhergehenden Anspruch, bei der die flexiblen Bänder parallel auf die leitenden Bahnen der flexiblen Schaltung geschweißt sind und die Matrix bilden.

9. Flexible Anzeige nach einem der Ansprüche 1 bis 7, bei der die im Wesentlichen parallelen flexiblen Bänder auf einem einzelnen Träger ausgeführt sind, so dass sie miteinander verbunden sind und die Matrix bilden, wobei der einzelne Träger dann mit Schlitzen (66) zwischen jedem Band versehen ist.

10. Flexible Anzeige nach dem vorhergehenden Anspruch, bei der die flexible Schaltung den einzelnen Träger bildet, in dem die parallelen flexiblen Bänder ausgeführt sind.

11. Flexible Anzeige nach einem der Ansprüche 1 bis 7, bei der die parallelen flexiblen Bänder eine Schussrichtung bilden und zusätzliche flexible Bänder (35) in einer Kettrichtung senkrecht zu der Schussrichtung der parallelen flexiblen Bänder auf den parallelen flexiblen Bändern gewebt sind, so dass sie ein abwechselndes Motiv darstellen, wobei jeder Abschnitt des nicht bedeckten flexiblen Bandes dazu dient, eine diskrete Lichtquelle aufzunehmen.

12. Flexible Anzeige nach einem der vorhergehenden Ansprüche, aufweisend ein Licht streuendes Element, das die Lichtquellen abdeckt, um das Licht, das aus zwei benachbarten diskreten Lichtquellen stammt, zu streuen, um eine im Wesentlichen kontinuierliche beleuchtete Anzeige auf einer Seite (123a) des Licht streuenden Elements (123) gegenüber den Lichtquellen (10, 40, 106) zu erzeugen.

13. Textilstruktur (125), aufweisend eine flexible Anzeige (50) nach einem der vorhergehenden Ansprüche.

14. Textilstruktur (125) nach Anspruch 13, aufweisend eine Tasche (126), die mit einem unteren Teil und einem oberen Teil (127), die das Licht durchlassen, versehen ist, zwischen denen die flexible Anzeige (50) gehalten wird.
